# EUROPÄISCHE PATENTSCHRIFT

(11) **EP 0 159 491 B1**
(45) Veröffentlichungstag und Bekanntmachung des Hinweises auf die Patenterteilung: **09.12.1987**
(21) Anmeldenummer: 85102295.4
(22) Anmeldetag: 01.03.1985
(51) Int. Cl.: B65C 9/18, B65C 11/02, B41K 3/44

(54) **Etiketten-Druckgerät**
Label printer
Imprimante pour étiquettes

(30) Priorität: 30.03.1984 DE 3411817
(43) Veröffentlichungstag der Anmeldung: 30.10.1985
(73) Patentinhaber: Ernst Reiner GmbH & Co. KG, D-78120 Furtwangen (DE)
(72) Erfinder: Ganter, Josef, D-7743 Furtwangen (DE); Harter, Reinhard, D-7743 Furtwangen (DE); Scherzinger, Willi, D-7743 Furtwangen (DE); Waldvogel, Wolfgang, D-7743 Furtwangen (DE)
(74) Vertreter: Schmitt, Hans, Dipl.-Ing.

## Beschreibung

Die Erfindung betrifft ein Etiketten-Druckgerät mit einem Vorratsraum für ein Vorrats- oder Trägerband mit Etiketten, einem Drucker mit Druckgegenlager und einer einen Antrieb aufweisenden Vorschubvorrichtung für das Vorratsband mit den Etiketten, welche dieses Vorratsband zwischen Drucker und Druckgegenlager beim Vorschub hindurch bewegt, wobei der Vorratsraum für Etiketten als Kassette lösbar und auswechselbar in dem Druckgerät einsetzbar ist und diese lösbare Kassette das Druckgegenlager aufweist.

Ein derartiges Druckgerät ist aus der US-A-3 817 177 bekannt. Dabei ist die Vorschubvorrichtung fest in dem Druckgerät installiert. Sie weist Vorsprünge auf, welche an der Unterseite des Vorratsbandes in Lochungen dieses Bandes eingreifen, um dieses in Vorschubrichtung zu ziehen. Dies macht schon beim Einsetzen einer Kassette Schwierigkeiten, da die Lochungen mit den Vorsprüngen der Vorschbvorrichtung gekuppelt werden müssen. Darüber hinaus muss befürchtet werden, dass bei einer nicht auszuschliessenden Schwergängigkeit des Vorrats- oder Trägerbandes für die Etiketten die Vorschubvorsprünge oder -nocken die Lochungen an dem Trägerband einreissen, so dass dann ein präziser Vorschub nicht mehr erfolgen kann.

Es besteht deshalb die Aufgabe, ein Etiketten-Druckgerät der eingangs erwähnten Art zu schaffen, mit welchem auf wirtschaftliche Weise kleine Serien von Etiketten oder Einzel-Etiketten auch unterschiedlicher Formate schnell nacheinander bedruckt werden können, wobei der Vorschub unabhängig vom verwendeten Drucker erfolgen können soll und die Auswechselbarkeit der Kassette schnell und einfach durchführbar ist, ohne dass dabei auf die Vorschubmittel geachtet werden muss und wobei ausserdem der Vorschub mit grosser Präzision erfolgt.

Die Lösung dieser Aufgabe besteht darin, dass die Vorschubvorrichtung Teil der lösbaren Kassette ist, dass für den Vorschub des mit seitlichen Transportlochungen versehenen Vorratsbandes parallele Stachelbänder vorgesehen sind und das Vorratsband jeweils am Untertrum und am Obertrum der Stachelbänder für seinen Transport fixierbar und beim übergang von den einen zu den anderen Trumen um das Druckgegenlager geführt ist und dass am Übergang von den Untertrumen zu dem Druckgegenlager eine gekrümmte Führungsfläche vorgesehen ist, die gleichzeitig als Spannelement für das Vorratsband dieses federnd nach aussen drückt.

Auf diese Weise ergibt sich eine schnell und einfach durchführbare Auswechselbarkeit der Kassette, wobei nicht auf eine präzise Kupplung zwischen der Vorschubvorrichtung und dem Vorratsband für die Etiketten geachtet werden muss, so dass die Bedienung auch für weniger qualifizierte Benutzer einfach ist.

Gleichzeigt erfolgt aufgrund der schiebend und ziehend wirksamen Stachelbänder ein präziser Vorschub und es ergibt sich die Möglichkeit eines Vorwärts- und Rücktransportes der Etiketten im-Druckgerät, wenn ein umsteuerbarer Antiebsmotor oder ein umschaltbares Getriebe vorhanden sind. Die Erfassung des Vorratsbandes sowohl am Ober- als auch am Untertrum der Stachelbänder ist aber auch bei einem Druckgerät vorteilhaft, welches nur in Vorwärtsrichtung transportiert, weil so einerseits eine sichere Zuführung zum Druckgegenlager, andererseits aber auch eine straffe Weiterführung hinter dem Druckgegenlager erreicht wird, ohne dass aber die Gefahr besteht, dass das Vorratsband durch die Vorschubmittel beschädigt wird. Gleichzeitig wird das Vorratsband durch das Spannelement nicht nur sicher zu dem Druckgegenlager geführt, sondern gleichzeitig die erwünschte Spannung in ihm aufrechterhalten.

Besonders vorteilhaft ist es dabei, wenn die Vorschubvorrichtung beim Einsetzen der Kassette mit dem im Druckgerät angeordneten Anrieb automatisch kuppelbar ist. Somit bewirkt das Einsetzen einer Kassette auch gleich die Druckbereitschaft der Vorrichtung.

Das Druckgegenlager kann als Druckbalken mit vorzugsweise grosser Masse insbesondere aus Metall ausgebildet sein, um trotz der Auswechselbarkeit der Kassette ein gutes Widerlager beim Druckvorgang zu bilden. Dabei kann in dem Druckbalken eine elastische Einlage als Anschlagfläche für den Drucker eingelassen sein, um während des Druckvorganges die Druckgeräusche zu dämpfen.

Eine noch bessere Dämpfung ergibt sich, wenn der Druckbalken über eine geräuschdämmende Zwischenschicht mit dem Gehäuse der Kassette verbunden ist. Dabei kann die elastische Einlage für die Anschlagfläche ein Elastomer von einer Härte von etwa 60° bis 95° Shore A, z. B. 90° Shore A sein. Die geräuschdämmende Zwischenlage kann z. B. ein Schaumstoff od. dgl. von einer Härte von etwa 15° bis 40° Shore A, z. B. von etwa 30° Shore A sein.

Für eine praktische Ausführungsform ist es vorteilhaft, wenn das Untertrum des Stachelbandes bzw. der Stachelbänder das Vorratsband zu dem Drucker transportiert und das Obertrum das freie Ende des Vorratsbandes abtransportiert. Somit können auf der gut zugänglichen Oberseite des Gerätes die fertig bedruckten Etiketen gut entnommen werden.

Das federnde Spannelement kann gegen die Kraft einer Spannfeder schwenkbar auf der dem Drucker nahen Achse der Umlenkräder der Stachelbänder schwenkbar gelagert sein. Dadurch erhält diese Achse der Umlenkräder der Stachelbänder eine zusätzliche Funktion.

An der Aussenseite der Kassette koaxial zu einer der Umlenkräder für die Stachelbänder, vorzugsweise auf deren Achse und insbesondere auf der dem Drucker näheren Achse kann ein Kupplungszahnrad als Kupplungselement angeordnet sein, welches beim Einsetzen der Kassette in das Druckgerät in Eingriff mit einem im Druckgerät gelagerten Gegenzahnrad des Vorschub-Antriebes gelangt. Dies stellt eine besonders einfache und zweckmässige Ausgestaltung der lösbaren Einsetzbarkeit der Kassette in das Druckgerät dar, weil so der Benutzer ohne besondere Massnahmen beim Einsetzen der Kassette gleich auch den Vorschub des Vorratsbandes mit dem Antrieb kuppelt. Vorratsbänder-Rollen mit Etiketten, insbesondere auf einem solchen Vorratsband haftenden Etiketten sind handelsüblich, so das es möglich ist, mehrere solche Vorratsbänder entweder bei einer aus dem Druckgerät entnehmbaren Kassette kurzfristig auszutauschen oder aber vor allem mehrere solche Kassetten mit unterschiedlichen Bändern bereitzuhalten, um kurzfristig unterschiedliche Etiketten mit ein und demselben Druckgerät bedrucken zu können.

Der Benutzer kann aufgrund der leichten Auswechselbarkeit also für sofort zu verwendende Etiketten eine Kassette mit Ablösekante in sein Druckgerät einsetzen, während er zum Anfertigen kleiner Serien oder zunächst noch auf Vorrat zu fertigender Etiketten eine Kassette mit gerundeter Umlenkkante benutzen kann. Es gehört somit zu den Vorteilen der Erfindung, dass dabei auch konstruktiv verschiedene Kassetten für unterschiedliche Zwecke verwendet werden können.

Im Bereich des Druckbalkens können beidseitig an der Kassette vorzugsweise an ihrem Eintritt trichterförmige Führungsnuten zum Übergreifen von Schwenkzapfen und am entgegengesetzten Ende der Seitenwand der Kassette vorspringende Zapfen zum Einschwenken in Gegenöffnungen am Gehäuse des Druckgerätes vorgesehen sein. Der Benutzer kann so die Kassette in Richtung der Nuten insbesondere schräg von oben mit diesen Nuten über die entsprechenden Zapfen des Druckgerätes schieben und beim Erreichen des Nutenendes. d. h. beim Anschlag des Nutenendes an den Zapfen dann um diese vorderen Zapfen die Kassette nach unten schwenken, wobei dann die hinteren Zapfen der Kassette ihrerseits in entsprechende Gegenausnehmungen des Druckgerätes gelangen. Das Herauslösen der Kassette geschieht auf umgekehrte Weise.

Die koaxial zu dem Kupplungszahnrad angeordneten Umlenkräder für die Stachelbänder können grösser als die jeweils anderen Umlenkräder des Vorschubantriebes sein, um auch eine genügend weiträumige Umlenkung des Vorratsbandes im Bereich des Druckgegenlagers zu ergeben.

Nachstehend ist die Erfindung mit ihren ihr als wesentlich zugehörenden Einzelheiten anhand der Zeichnung noch näher beschrieben. Es zeigt in zum Teil schematisierter Darstellung:
Figur 1 eine teilweise offen dargestellte Seitenansicht eines erfindungsgemässen Druckgerätes mit einer lösbar eingesetzten Kassette mit einem Etikettenvorrat, welche in Vorschubrichtung hinter dem Druckgegenlager eine Ablösekante für die Kassette hat,
Figur 2 eine der Figur 1 entsprechende Darstellung, wobei in das Druckgerät eine Kassette mit gerundeter Umlenkung hinter dem Druckgegenlager eingesetzt ist,
Figur 3 eine Draufsicht eines Druckgerätes mit eingesetzter Kassette entsprechend Figur 1,
Figur 4 einen Längsschnitt durch eine Kassette gemäss Figur 1 im Bereich eines Stachelbandes,
Figur 5 ein Stück eines Vorratsbandes mit einer möglichen Form von darauf haftenden Etiketten,
Figur 6 einen Längsschnitt durch den vorderen Teil einer abgewandelten Kassette mit gerundeter Rückführkante gemäss Figur 2 und
Figur 7 eine teilweise im Horizontalschnitt gemäss den Linien VII/VII in Figur 6 dargestellte Draufsicht des vorderen Bereiches und des Druckgegenlagers einer Kassette.

Ein im ganzem mit 1 bezeichnetes Etiketten-Druckgerät hat einen Vorratsraum 2 für ein Vorrats-oder Trägerband 3 mit daran lösbar haftenden Etiketten 4, ferner einen mittelbar zur Erfindung gehörenden Drucker 5 mit einem Druckgegenlager 6 und eine einen Antrieb 7 aufweisende Vorschubvorrichtung 8 für das Vorratsband 3, welche dieses Vorratsband 3 zwischen dem Drucker 5 und dem Druckgegenlager 6 beim Vorschub hindurchbewegt. Im Ausführungsbeispeil hat der Drucker 5 ein von einem Schrittmotor 9 a antreibbares Typenrad 9 b, welches mit dem jeweils zu druckenden Buchstaben oder sonstigen Zeichen 9 c in Druckposition gedreht wird. Dort greift ein von einem Elektromagneten 9 betätigbarer Druckhammer 10 an und stösst das teilweise elastische Typenrad 9 b gegen das Druckgegenlager 6, wodurch ein dazwischen befindliches Etikett 4 bedruckt wird. Der Drucker 5 ist dabei auf Führungen 9 d hin- und herverstellbar. Der Vorratsraum 2 für Etiketten 4 mit der Vorschubvorrichtung 8 ist als Kassette 11 od. dgl. kompaktes und separates Tell lösbar und auswechselbar in dem Druckgerät 1 einsetzbar und diese lösbare Kassette 11 weist dabei auch das Druckgegenlager 6 auf. Dadurch ist es möglich, mehrere Kassetten 11 entweder für einen grösseren Vorrat an Etiketten 4 oder vor allem für Vorräte unterschiedlich dimensionierter Etiketten oder aus unterschiedlichen Werkstoffen bestehender Etiketten auf Lager zu halten. Beim Einsetzen der Kassette 11 ist dabei die Vorschubvorrichtung 8 in noch zu beschreibender Weise mit dem im Druckgerät 1 angeordneten Antrieb gleichzeitig automatisch kuppelbar. Durch eine solche eigene Vorschubvorrichtung 8 für das Trägerband 3 ergibt sich ein präziser Vorschub und die Möglichkeite, beliebige Drucker, insbesondere die vorteilhaften Typenraddrucker zu verwenden, die nicht wie beispeilsweise Druckwalzen selbst für den Vorschub sorgen müssen.

Als besonders vorteilhaft und zweckmässig ist in diesem Zusammenhang anzusehen, dass für den Vorschub des mit seitlichen Transportlochungen 12 versehenen Vorratsbandes 3 parallele Stachelbänder 13 vorgesehen sind und das Vorratsband 3 am Untertrum 13 a und am Obertrum 13 b des Stachelbandes 13 für seinen Transport fixierbar und beim Übergang von dem einen zu dem anderen Trum um das Druckgegenlager 6 geführt ist. Einerseits bewirken die Stachelbänder die erwähnte präzise Vorschubbewegung der Etiketten 4 und andererseits kann durch die vorbeschriebenen Merkmale und Massnahmen ein Vorratsband 3 nicht nur straff am Druckgegenlager in Vorschubrichtung vorwärts, sondern auch entgegengesetzt rückwärts bewegt werden, wenn der Antrieb entsprechend umsteuerbar ist. Vor allem bei der Verwendung sehr schmaler Etiketten 4 in dichter Reihenfolge kann nach dem Bedrucken eines Einzeletikettes und dem weiteren Vorschub schon ein weiteres schmales Etikett über den Bereich des Druckgegenlagers 6 hinausgelangen, bevor das bedruckte Etikett entnommen werden kann. Wäre die vorerwähnte Rückwärtsbewegung nicht möglich, müsste man ein solches Einzeletikett verloren geben. Würden häufiger solche schmalen Etiketten in Einzelanfertigung benötigt, gingen entsprechend viele leere Etiketten verloren. Somit ist in der Massnahme, eine Vorschubvorrichtung vorzusehen, die sowohl vor als auch hinter dem Druckgegenlager 6 an dem Vorratsband 3 angreift, besonders zweckmässig, wobei es dennoch durch die erfindungsgemässe Anordnung gelungen ist, eine Kassette 11 auswechselbar vorzusehen, weil diese die Stachelbänder 13 und das Druckgegenlager 6 selbst enthält.

Das Druckgegenlager 6 ist im Ausführungsbeispiel als Druckbalken mit vorzugsweise grosser Masse insbesondere aus Metall ausgebildet. In dem Druckbalken ist eine elastische Einlage 14 als Anschlagfläche für den Drucker 5 bzw. im Ausführungsbeispiel das Typenrad 9 b eingelassen. Ferner ist der Druckbalken über eine geräuschdämmende Zwischenschicht 15 mit dem Gehäuse der Kassette 11 verbunden, was man vor allem in den Figur 4, 6 und 7 erkennt. Sowohl die elastische Einlage 14 als auch die geräuschdämmende Zwischenschicht 15 vermindern die Druckgeräusche, obwohl der vorteilhafte Drucker 5 mit einem Typenrad 9 b verwendet werden kann.

Das Untertrum 13 a des Stachelbandes 13 transportiert dabei das Vorratsband 3 zu dem Drucker 5 hin, während das Obertrum 13 b das freie Ende des Vorratsbandes 3 abtransportiert. Vor allem das Obertrum 13 b zieht dabei das Vorratsband 3 weiter und hält es straff. Eine solche spezielle Vorschubeinrichtung innerhalb einer lösbar mit dem Druckgerät 1 kuppelbaren Kassette 11 anzuordnen und gleichzeitig auch das Druckgegenlager 6 zu integrieren, so dass das Vorratsband 3 bereits druckfertig eingelegt sein kann, ist als grosser Vorteil anzusehen, der die schon erwähnte zusätzliche Massnahme gestattet, das Vorratsband 3 gegebenenfalls auch wieder etwas zurücklaufenlassen zu können.

Am Übergang vom Untertrum 13 a zu dem Druckgegenlager 6 erkennt man eine gekrümmte Führungsfläche, die im Ausführungsbeispiel gleichzeitig als Spannelement 16 für das Vorratsband 3 federnd nach aussen drückt. Das federnde Spannelement 16 ist dabei gegen die Kraft einer oder mehrerer Spannfeder 17, die sich gemäss Figur 4 z. B. an dem Druckgegenlager 6 abstützen kann, schwenkbar auf der dem Drucker 5 nahen Achse 18 der Umlenkräder 19 der Stachelbänder 13 schwenkbar gelagert. Somit kann das Spannelement 16 gut gegen die Innenseite der Krümmung des Vorratsbandes 3 anliegen und dieses etwas nach aussen drücken und somit straffen. An der Aussenseite der Kassette 11 ist koaxial zu einem der Umlenkräder 19 für die Stachelbänder 13 auf deren Achse 18, im Ausführungsbeispiel auf der dem Drucker 5 näheren Achse 18 ein Kupplungszahnrad 20 als Kupplungselement angeordnet, welches beim Einsetzen der Kassette 11 in das Druckgerät 1 von selbst in Eingriff mit einem im Druckgerät 1 gelagerten Gegenzahnrad 21 des Vorschub-Antriebes 8 gelangt. Man erkennt vor allem in Figur 1 und 2, dass der Vorschub-Antrieb dabei als Riementrieb ausgebildet sein kann.

Die Kassette 11 hat einen etwa zylindrischen Vorratsraum 2 für ein aufgerolltes Vorratsband 3, so dass dieses nicht auf einer eigenen Achse, Rolle oder Walze aufgewickelt sein muss. Dies ist vor allem dann besonders vorteilhaft, wenn ein Benutzer Vorratsbänder 3 mit unterschiedlich grossen Etiketten an ein und derselben Kassette, die er zum Auswechseln des Vorratsbandes 3 aus dem Druckgerät 1 einfach entnehmen kann, auswechseln möchte.

Vor allem anhand der Figur 1 und 2 erkennt man, dass durch die spezielle Kassettenkonstruktion mit darin enthaltener Vorschubvorrichtung 8 und integriertem Druckgegenlager 6 eine Vergrösserung der Vielseitigkeit des Druckgerätes 1 möglich ist. Ihm können nämlich wenigstens zwei verschiedene lösbare und gegeneinander austauschbare Kassetten 11 für Vorratsbänder 3 zugehören, deren eine gemäss Figur 1 eine in Vorschubrichtung des Vorratsbandes 3 hinter der Anschlagfläche des Druckers 5 eine scharfe Ablösekante 22 für die lösbar am Vorratsband 3 haftenden Etiketten 4 von dem Vorratsband 3 hat und deren andere an diesem Bereich eine gerundete Umlenkkante 23 aufweist, an der das Vorratsband 3 mit den daran haftenden Etiketten 4 weiterführbar ist. Im ersteren Falle können somit Einzel-Etiketten gedruckt und sogleich durch den weiteren Vorschub von der Kassette 11 selbst an deren Ablösekante 22 abgegeben werden, während im zweiten Falle ein Etikettenvorrat gedruckt werden kann, der zunächst noch in vorteilhafter Weise an dem Vorratsband 3 haften bleibt, so dass er zu beliebiger späterer Zeit benutzt werden kann.

Für den Ausgleich verschiedener Umlenkwege unterschiedlicher Kassetten 11 gemäss den Figur 1 und 2 und dennoch die Rückführung der Lochungen 12 des Vorratsbandes 3 zu den Stachelbändern 13 sind in dem Druckgerät 1 zwei diese unterschiedlichen Umlenkwege berücksichtigende Kupplungsstellen auch am Gegenzahnrad 21 innerhalb des Druckgerätes 1 für diese beiden verschiedenen Kassetten 11 vorgesehen, wobei jeweils das Kupplungszahnrad 20 an einer anderen Stelle des Umfanges des Gegenzahnrades 21 in Eingriff gelangt.

Im Ausführungsbeispiel sind die Kupplungszahnräder 20 jeweils gleich gross und liegen innerhalb der verschiedenen Kassetten 11 und innerhalb des Druckgerätes 1 jeweils auf gleicher Höhe, sind dabei jedoch aufgrund der unterschiedlichen Abmessungen der beiden Kassetten und der unterschiedlichen Kupplungsstellen an verschiedenen Stellen des Umfanges des Gegenzahnrades 21 einkuppelbar. Dabei ist die Krümmung der Umlenkung 23 so gewählt, dass die Lochungen 12 des Etikettenbandes 3 jeweils am Unter- und Obertrum der Stachelbänder 13 in Eingriff gelangen, wie es schon erwähnt wurde. Dies führt im Ausführungsbeispiel dazu, dass die Kupplungszahnräder 20 am Umfang des Gegenzahnrades 21 gegenüber einem senkrechten Durchmesser jeweils um den gleichen Winkel aber nach verschiedenen Seiten versetzt sind, wie es aus dem Vergleich der Figur 1 und 2 hervorgeht.

Die erwähnten Kupplungsstellen innerhalb des Druckgerätes 1 und an der Kassette 11 können unterschiedlich ausgebildet sein. Im Ausführungsbeispiel ist in dem Bereich des Druckgegenlagers 6 beidseitig an der Kassette 11 jeweils eine an ihrem Eintritt trichterförmige Führungsnut 24 zum Übergreifen von im Druckgerät 1 angeordneten Schwenkzapfen 25 und am entgegengesetzten Ende der Seitenwand 26 der Kassette 11 vorspringende Zapfen 27 zum Einschwenken in Gegenöffnungen 28 am Gehäuse des Druckgerätes 1 vorgesehen. Man erkennt dies vor allem beim gleichzeitigen Betrachten der Figur 1 bzw. 2 mit Figur 3. Die in Figur 1 und 2 nahe dem Druckgegenlager 6 erkennbaren und in Gebrauchsstellung etwas schräg liegenden Einführungsnuten 24 können beispielsweise beim Einsetzen der Kassette 22 vertikal stehen, während die Kassette 11 dann ihrerseits entsprechend schräg von links oben nach rechts unten gerichtet ist. Schlägt der Schwenkzapfen 25 am Ende der Nut 24 an, kann dann die gesamte Kassette um diesen Zapfen 25 nach unten verschwenkt werden, wodurch dann ihr vorspringender Zapfen 27 in die Gegenöffnung 28 am Gehäuse des Druckgerätes gelangt, welche Öffnung 28 in einem entsprechenden Vorsprung 29 untergebracht ist. Dabei ist an wenigstens einer der vorbeschriebenen Verbindungen zwischen Kassette 11 und Druckgerät 1 ein Rastverschluss, gegebenenfalls auch eine Verriegelung vorgesehen. Im Ausführungsbeispiel erkennt man, dass der Eintritt in die Gegenöffnungen 28 für die Zapfen 27 etwas enger als deren Durchtritt ist, so dass dadurch bereits ein Rastverschluss entsteht, wenn dieser Eintritt etwas elastisch nachgiebig ist.

Die Befestigungsstellen für die Kassette 11 mit der Ablösekante 22 können dabei dem Drucker 5 näher als die für die Kassette 1 mit verrundeter Umlenkung 23 angeordnet sein, weil letztere eine etwas grössere Ausdehnung hat.

Um eine genügend sanfte Umlenkung im Bereich des Druckgegenlagers 6 zu erhalten, sind die koaxial zu dem Kupplungszahnrad 20 angeordneten Umlenkräder 19 für die Stachelbänder 13 grösser als die jeweils anderen Umlenkräder der Vorschubvorrichtung 8, so dass im Bereich der kleineren Umlenkräder auch ein geringerer Platzbedarf entsteht.

Insgesamt ergibt sich ein Etiketten-Druckgerät, bei welchem in vorteilhafter Weise ein beliebiger Drucker, insbesondere ein stossend oder stempelnd arbeitender Drucker Verwendung finden kann, der entsprechend preiswert ist und auch eine schnelle Änderung von Drucktypen durch Auswechseln entsprechender Typenräder 9 b erlaubt, bei welchem aber dennoch der Vorschub der Etiketten sehr präzise erfolgt und dabei sehr schnell wahlweise unterschiedliche Etikettenformate oder Materialien zum Einsatz kommen können. Die dafür vorgesehene spezielle Kassette 11 mit darin enthaltener Vorschubvorrichtung 8 und integriertem Druckgegenlager 6 erlaubt nicht nur die Vorratshaltung mehrerer verschiedener Etikettengrössen, sondern es kann zusätzlich durch konstruktive Massnahmen erfindungsgemäss entweder sofort ein aufzuklebendes Etikett ausgegeben oder aber ein Vorrat bedruckter Etiketten angefertigt werden, die noch an ihrem Vorratsband 3 haftenbleiben. Ferner können sehr schmale Etiketten bearbeitet werden, selbst wenn diese sofort nach dem Druck ausgegeben werden, weil die Vorschubvorrichtung 8 es ermöglicht, ein dann schon über das Druckgegenlager 6 hinausgelangtes weiteres Etikett wieder zurückzutransportieren. Somit ergibt sich vor allem bei Kombination der vorbeschriebenen Merkmale und Massnahmen ein vielseitig verwendbares zweckmässiges und preiswertes Etiketten-Druckgerät, bei dem sehr viele Druckzeichen auf einem Typenrad zur Verfügung stehen können, die ausserdem bei Auswechselbarkeit des Typenrades auch eine Änderung des Schriftbildes erlauben.

## Patentansprüche

1. Etiketten-Druckgerät (1) mit einem Vorratsraum (2) für ein Vorrats- oder Trägerband (3) mit Etiketten (4), einem Drucker (5) mit Druckgegenlager (6) und einer einen Anrieb (7) aufweisenden Vorschubvorrichtung (8) für das Vorratsband (3) mit den Etiketten (4), welche dieses Vorratsband (3) zwischen Drucker (5) und Druckgegenlager (6) beim Vorschub hindurchbewegt, wobei der Vorratsraum (2) für Etiketten (4) als Kassette (11) lösbar und auswechselbar in dem Druckgerät (1) einsetzbar ist und diese lösbare Kassette (11) das Druckgegenlager (6) aufweist, dadurch gekennzeichnet, dass die Vorschubvorrichtung (8) Teil der lösbaren Kassette (11) ist, dass für den Vorschub des mit seitlichen Transportlochungen (12) versehenen Vorratsbandes (3) parallele Stachelbänder (13) vorgesehen sind und das Vorratsband (3) jeweils am Untertrum (13a) und am Obertrum (13b) der Stachelbänder (13) für seinen Transport fixierbar und beim Übergang von den einen zu den anderen Trumen um das Druckgegenlager geführt ist und dass am Übergang von den Untertrumen (13a) zu dem Druckgegenlager (6) eine gekrümmte Führungsfläche vorgesehen ist, die gleichzeitig als Spannelement (16) für das Vorratsband (3) dieses federnd nach aussen drückt.

2. Druckgerät nach Anspruch 1, dadurch gekennzeichnet, dass die Vorschubvorrichtung (8) beim Einsetzen der Kassette (11) mit dem im Druckgerät (1) angeordneten Antrieb (7) automatisch kuppelbar ist.

3. Druckgerät nach Anspruch 1 oder 2 dadurch gekennzeichnet, dass das Druckgegenlager (6) als Druckbalken mit vorzugsweise grosser Masse insbesondere aus Metall ausgebildet ist.

4. Druckgerät nach Anspruch 3, dadurch gekennzeichnet, dass in dem Druckbalken eine elastische Einlage (14) als Anschlagfläche für den Drucker (5) eingelassen ist.

5. Druckgerät nach Anspruch 3 oder 4 dadurch gekennzeichnet, dass der Druckbalken über eine geräuschdämmende Zwischenschicht (15) mit dem Gehäuse der Kassette (11) verbunden ist.

6. Druckgerät nach Anspruch 4 oder 5 dadurch gekennzeichnet, dass die elastische Einlage für die Anschlagfläche ein Elastomer von einer Härte von etwa 60° bis 95° Shore A, z. B. 90° Shore A ist.

7. Druckgerät nach Anspruch 5 oder 6 dadurch gekennzeichnet, dass die geräuschdämmende Zwischenlage z. B. ein Schaumstoff od. dgl. von einer Härte von etwa 15° bis 40° Shore A, z. B. von etwa 30° Shore A ist.

8. Druckgerät nach einem der Ansprüche 1 bis 7, dadurch gekennzeichnet, dass die Untertrume (13a) des Stachelbandes (13) das Vorratsband (3) zu dem Drucker (5) transportiert und die Obertrume (13b) das freie Ende des Vorratsbandes (3) abtransportiert.

9. Druckgerät nach einem Ansprüche 1 bis 8, dadurch gekennzeichnet, dass das federnde Spannelement (16) gegen die Kraft einer Spannfeder (17) schwenkbar auf der dem Drucker (5) nahen Achse (18) der Umlenkräder (19) der Stachelbänder (13) schwenkbar gelagert ist.

10. Druckgerät nach einem Ansprüche 2 bis 9, dadurch gekennzeichnet, dass an der Aussenseite der Kassette (11) koaxial zu einem der Umlenkräder (19) für die Stachelbänder (13) vorzugsweise auf deren Achse (18), insbesondere auf der dem Drucker (5) näheren Achse (18) ein Kupplungszahnrad (20) als Kupplungselement angeordnet ist, welches beim Einsetzen der Kassette (11) in das Druckgerät (1) in Eingriff mit einem im Druckgerät (1) gelagerten Gegenzahnrad (21) des Vorschub-Antriebes (8) gelangt.

11. Druckgerät nach einem der Ansprüche 1 bis 10, dadurch gekennzeichnet, dass im Bereich des Druckgegenlagers (6) beidseitig an der Kassette (11) vorzugsweise an ihrem Eintritt trichterförmige Führungsnuten (24) zum Übergreifen von Schwenkzapfen (25) und am entgegengesetzten Ende der Seitenwand (26) der Kassette (11) vorspringende Zapfen (27) zum Einschwenken in Gegenöffnungen (28) am Gehäuse des Druckgerätes (1) vorgesehen sind.

12. Druckgerät nach Anspruch 10 oder den Ansprüchen 10 und 11, dadurch gekennzeichnet, dass die koaxial zu dem Kupplungszahnrad (20) angeordneten Umlenkräder (19) für die Stachelbänder (13) grösser als die jeweils anderen Umlenkräder der Vorschubvorrichtung (8) sind.

## Claims

1. A label printer (1) including a magazine (2) for a supply tape or carrier tape (3) with labels (4), a printing means (5) with abutment (6) and a feeding device (8) serving for the supply tape (3) with the labels (4) and having a drive (7), during feed said device moving the supply tape (3) between the printing means (5) and abutment (6), the magazine (2) for labels (4) being insertable as a cassette (11) into the printer (1) so as to be detachable and replaceable and said detachable cassette (11) having the abutment (6), characterized in thatthe feeding device (8) is part of the detachable cassette (11), that provision is made for parallel pin-feed bands (13) for feeding the supply tape (3) having lateral feed holes (12), and the supply tape (3) is fixable in each case at the bottom strand (13a) and at the top strand (13b) of the pin-feed bands (13) for its conveyance and at the transition from the one to the other strands is guided around the abutment, and that at the transition from the bottom stands (13a) to the abutement (6) there is a curved guiding surface which simultaneously presses the supply tape (3) outwardly in a springy manner as a tensioning element (16) therefor.

2. The printer as claimed in claim 1, characterized in that the feed device (8) is adapted to be automatically coupled to the drive (7) disposed in the printer (1) upon insertion of the cassette (11).

3. The printer as claimed in claim 1 or claim 2, characterized in that the abutment (6) takes the form of a bar of preferably great mass, in particular is made of metal.

4. The printer as claimed in claim 3, characterized in that an elastic insert (14) as a stop face for the printing means (5) is let into the bar.

5. The printer as claimed in claim 3 or claim 4, characterized in that the bar is connected to the housing of the cassette (11) by way of a sound-insulating intermediate layer (15).

6. The printer as claimed in claim 4 or claim 5, characterized in that the elastic insert for the stop face is an elastomer of a hardness of about 60° to 95° Shore A, e.g. 90° Shore A.

7. The printer as claimed in claim 5 or claim 6, characterized in that the sound-insulating intermediate layer is e.g. a foam material or the like of a hardness of about 15° to 40° Shore A, e.g. of about 30° Shore A.

8. The printer as claimed in any one of claims 1 to 7, characterized in that the bottom stands (13a) of the pin-feed band (13) supply the supply tape (3) to the printing means (5) and the top strands (13b) convey the free end of the supply tape (3) away.

9. The printer as claimed in any one of claims 1 to 8, characterized in that the springy tensioning element (16) is swivelmounted, against the force of a tension spring (17), on the spindle (18) which is proximate to the printing means (5) and belongs to the guide wheels (19) of the pin-feed bands (13).

10. The printer as claimed in any one of claims 2 to 9, characterized in that on the outside of the cassette (11) there is disposed coaxially to one of the guide wheels (19) for the pin-feed bands (13), preferably on the spindle (18) of the former, in particular on the spindle (18) more proximate to the printing means (5), a coupling gear (20) as coupling element which upon insertion of the cassette (11) into the printer (1) comes into engagement with a counter gear (21) of the feed drive (8), said counter gear being mounted in the printer (1).

11. The printer as claimed in any one of claims 1 to 10, characterized in that in the region of the abutment (6), on both sides of the cassette (11), preferably at the entrance thereof, provision is made for funnel-shaped guide grooves (24) for engaging over swivel pins (25) and at the opposite end of the side wall (26) of the cassette (11) provision is made of protruding pins (27) for swivelling into counter openings (28) on the housing of the printer (1).

12. The printer as claimed in claim 10 or claims 10 and 11, characterized in that the guide wheels (19) disposed coaxially to the coupling gear (20) and serving for the pin-feed bands (13) are larger than the other respective guide wheels of the fees device (8).

## Revendications

1. Imprimante (1 pour étiquettes, comprenant un compartiment de réserve (2) pour un ruban (3) de stockage ou de support muni d'étiquettes (4), un mécanisme d'impression (5) doté d'une contre-butée d'impression (6), ainsi qu'un dispositif (8) d'avance du ruban de stockage (3) muni des étiquettes (4), qui est équipé d'un entraînement (7) et qui, au cours de l'avance fait passer ce ruban de stockage (3) entre le mécanisme d'impression (5) et la contre-butée d'impression (6), le compartiment (2) de réserve en étiquettes (4) pouvant être inséré dans l'imprimante (1) d'une manière amovible et interchangeable, sous la forme d'une cassette amovible (11) présentant la contre-butée d'impression (6), caractérisée par le fait que le dispositif d'avance (8) fait partie de la cassette amovible (11); par le fait que des rubans parallèles (13) à ergots sont prévus pour l'avance du ruban de stockage (3) percé de perforations latérales d'acheminement (12), le ruban de stockage (3) pouvant être respectivement fixé, en vue de son acheminement, au brin inférieur (13a) et au brin supérieur (13b) des rubans (13) à ergots, et étant guidé autour de la contre-butée d'impression lors de la transition des uns aux autres desdits brins; et par le fait qu'une surface courbe de guidage, prévue à la transition entre les brins inférieurs ( 13a) et la contre-butée d'impression (6), applique simultanément au ruban de stockage (3) une poussée élastique vers l'extérieur, en tant qu'élément de tension (16) de ce ruban.

2. Imprimante selon la revendication 1, caractérisée per le fait que le dispositif d'avance (8) peut être accouplé automatiquement, lors de l'insertion de la cassette (11), avec l'entraînement (7) disposé dans l'imprimante (1).

3. Imprimante selon la revendication 1 ou 2, caractérisée per le fait que la contre-butée d'impression (6) est réalisée sous la forme d'une barrette d'impression, consistant notamment en un métal et présentant de préférence une grande masse.

4. Imprimante selon la revendication 3, caractérisée par le fait qu'une garniture interne élastique (14) est incorporée, dans la barrette d'impression, en tant que surface de butée pour le mécanisme d'impression (5).

5. Imprimante selon la revendication 3 ou 4, caractérisée per le fait que la barrette d'impression est reliée au boîtier de la cassette (11) par l'intermédiaire d'une couche intercalaire (15) atténuant les bruits.

6. Imprimante selon la revendication 4 ou 5, caractérisée per le fait que la garniture interne élastique matérialisant la surface de butée est un élastomère d'une dureté d'environ 60° à 95° Shore A, par exemple de 90° Shore A.

7. Imprimante selon la revendication 5 ou 6, caractérisée per le fait que la couche intercalaire atténuant les bruits consiste, par exemple, en une mousse ou substance analogue d'une dureté d'environ 15° à 40° Shore A, par exemple d'environ 30° Shore A.

8. Imprimante selon l'une des revendications 1 à 7, caractérisée per le fait que le brin inférieur (13a) du ruban (13) à ergots achemine le ruban de stockage (3) vers le mécanisme d'impression (5), et le brin supérieur (13b) évacue l'extrémité libre du ruban de stockage (3).

9. Imprimante selon l'une des revendications 1 à 8, caractérisée per le fait que l'élément élastique de tension (16) est monté à pivotement, en s'opposant à la force d'un ressort tendeur ( 17), sur l'axe ( 18) des roues (19) de renvoi des rubans (13) à ergots, voisin du mécanisme d'impression (5).

10. Imprimante selon l'une des revendications 2 à 9, caractérisée per le fait qu'une roue dentée d'accouplement (20) est installée en tant qu'élément d'accouplement à la face externe de la cassette (11), coaxialement à l'une des roues (19) de renvoi des rubans (13) à ergots, de préférence sur l'axe (18) de ces dernières, en particulier sur l'axe (18) voisin du mécanisme d'impression (5), cette roue venant en prise, lors de l'insertion de la cassette (11) dans l'imprimante (1 avec une roue dentée complémentaire (21 ) de l'entraînement d'avance (8) qui est montée dans l'imprimante (1 ).

11. Imprimante selon l'une des revendications 1 à 10, caractérisée per le fait que des gorges de guidage infundibuliformes (24), destinées à emprisonner par-dessus des tourillons de pivotement (25), sont prévues au voisinage de la contre-butée d'impression (6) de part et d'autre de la cassette ( 11 ), de préférence à l'entrée de celle-ci, des tenons saillants (27) étant prévus, à l'extrémité opposée de la paroi latérale (26) de la cassette (11), pour pénétrer par pivotement dans des orifices complémentaires (28) ménagés dans le boîtier de l'imprimante (1 ).

12. Imprimante selon la revendication 10 ou les revendications 10 et 11, caractérisée par le fait que les roues (19) de renvoi des rubans (13) à ergots, disposées coaxialement à la roue dentée d'accouplement, (20) sont plus grandes que les autres roues de renvoi considérées du dispositif d'avance (8).
